# EUROPÄISCHE PATENTSCHRIFT

(11) **EP 0 057 169 B1**
(45) Veröffentlichungstag und Bekanntmachung des Hinweises auf die Patenterteilung: **28.11.1984**
(21) Anmeldenummer: 82890006.8
(22) Anmeldetag: 15.01.1982
(51) Int. Cl.: E04C 2/52, E03C 1/01

(54) **Vorgefertigter Installationsbauteil**
Prefabricated plumbing building element
Elément de construction sanitaire préfabriqué

(30) Priorität: 16.01.1981 AT 154/81
(43) Veröffentlichungstag der Anmeldung: 04.08.1982
(73) Patentinhaber: Hinteregger, Johann, 2103 Langenzersdorf (AT)
(72) Erfinder: Hinteregger, Johann, 2103 Langenzersdorf (AT)
(74) Vertreter: Krause, Ernst, Dipl.-Ing.

## Beschreibung

Die Erfindung betrifft einen vorgefertigten Installationsbauteil, bestehend aus einem Traggerüst, auf dem die benötigten Verrohrungen und die Befestigungen wie Rohrschellen und Stehbolzen für die anzubringenden sanitären Einrichtungen od. dgl. angebracht sind.

Im Bauwesen haben bisher zwei Arten von Installationsbauteilen größere Verbreitung gefunden. Die erste besteht aus einem vorgefertigten, über Geschoßhöhe reichenden Leichtbetonblock, in welchen sämtliche Leitungen, Anschlüsse und Befestigungen für die sanitären Anlagen eingegossen sind. Diese Art von Bausteinen läßt infolge ihrer für eine rationelle Erzeugung notwendigen Normung keine oder nur eine sehr beschränkte Abänderung in der individuellen Gestaltung für die Sanitärräume zu. Außerdem ist ein derartiger Baustein nur in den seltensten Fällen auch bei einer nachträglichen Umgestaltung von bestehenden Gebäuden verwendbar, da sämtliche Anschlüsse an die Steigleitungen und die Abflußleitungen im voraus festgelegt sind. Eine individuelle Einzeianfertigung bei einem derartigen Bauteil wäre auch mit großem Mehraufwand verbunden.

Die zweite Art von Installationsbauteilen besteht au3 einem selbststehenden Rahmengestell, das aus Winkeleisen oder Rohrprofilen zusammengesetzt ist und in das Verstrebungen eingezogen sind. An diesen Gestellteilen sind die entsprechenden Halterungen für die einzelnen Rohre, Armaturenanschlüsse und die sanitären Einrichtungen, wie Spülkasten, Boiler, Waschmuschel, Klosettmuschel usw. angebracht.

Diese Rahmengestelle bestehen entweder aus Kastengestellen (DE-A 2 403 187) oder aus Rohrrahmen mit Füßen (FR-A 2 093 028) ; die Rahmen werden außerdem noch an der Wand befestigt. Auch diese Arten von vorgefertigten Bauteilen erfordern für eine rationelle Bauweise eine weitgehende Normung, da sonst jeder Rahmen einzeln gefertigt werden müsste, was nur wenig Einsparungen gegenüber der üblichen, zur Gänze auf der Baustelle durchgeführten Installation von Sanitäranlagen bringen würde. Aus der EP-A-9472 ist bereits ein Träger für Leitungen, insbesondere eines Wärmetauschers, in Form eines Gitters bekannt. Hierbei weist das Gitter jedoch keine genügende Eigensteifigkeit auf und ist für die Befestigung von Sanitäreinrichtungen nicht geeignet.

Um einen Aufbau der sanitären Bauteile zu ermöglichen, der die vorangeführten Nachteile nicht aufweist, sondern der leicht an die jeweiligen Gegebenheiten bei geplanten Gebäuden und auch bei Neuinstallationen in bereits bestehenden Gebäuden anpaßbar ist, besteht der Installationsbauteil, ausgehend von der eingangs angeführten Ausgestaltung, erfindungsgemäß im wesentlichen darin, daß das Traggerüst aus einem selbsttragenden, eigensteifen Stabgitter besteht, an dem die Befestigungen, für die Verrohrungen und die Befestigungsteile, für die sanitären Einrichtungen od. dgl. angebracht sind, wobei gegebenenfalls das Gitter selbst ein Traggerüst für eine zu errichtende Wand bildet oder mittels eigener Steher oder Träger freistehend aufstellbar ist.

Ein derartiges Gitter kann leicht als Laufmeterware erzeugt werden, soweit es nicht ohnehin bereits im Handel, z. B. als Baustahlmatte, erhältlich ist, und je nach den Gegebenheiten kann es auf die benötigte Größe zugeschnitten werden, so daß bis auf die Endmontage die sonst auf der Baustelle nötigen Arbeiten in die Werkstatt verlegt werden können und trotzdem einer individuellen Gestaltung keine Grenzen gesetzt sind.

Diese vorgefertigten Bauteile werden dann bei der Montage entweder an bereits bestehenden Wänden des Gebäudes befestigt oder in Aussparungen in Wänden oder vor Errichtung der Zwischenwände in Gebäuden aufgestellt und in ihrer Lage fixiert, bis sie dann eingemauert, eingegossen oder auf andere Weise fest in den Mauerverband eingebunden werden.

Eine besondere Ausgestaltung der Erfindung besteht darin, daß sämtliche Rohrteile der einzelnen Leitungen auf einer Seite des Draht- oder Stabgitters angeordnet sind, wobei vorzugsweise das Gitter mit allen von ihm getragenen Befestigungsteilen und Befestigungen lösbar verbunden ist und alle diese lösbaren Verbindungen in einer parallel zur Ebene des Gitters liegenden Ebene angeordnet sind, sodaß das Gitter als Montagebehelf, nach Verankerung der von ihm getragenen Teile am bzw. im Bauwerk, von diesen Teilen abnehmbar ist. Ein solcher, durch das Gitter gebildeter Montagebehelf kann also in der Werkstatt voll mit allen erforderlichen Installationen versehen werden, an der Baustelle eingesetzt und nach Verankerung der Installationen in der Wand, z. B. durch Ausgießen oder Ausschäumen, nach Lösen der genannten Verbindungen durch Abnehmen wiedergewonnen werden.

Weitere Einzelheiten der Erfindung und Vorteile derselben werden im folgenden an Hand von Ausführungsbeispielen näher beschrieben; es zeigen :
Figuren 1, 1a, 1b und 1c in Vorderansicht, in zwei Schaubildern und in einer Seitenansicht, einen Bauteil für ein Waschbecken mit Kalt- und Warmwasseranschluß, wobei in Fig. 1 eine Ausführungsform für einen Waschmuschelanschluß in zwei durch eine Wand getrennten Räumen mittels eines solchen Bauteiles gezeigt ist,
Figur 2 eine Draufsicht auf eine Ausführungsform der Befestigung von Sanitärporzellan, z. B. Waschmuschel, Klosettmuschel, Bidet usw. am Gitter, die
Figuren 3 und 3a Draufsichten auf zwei Befestigungsarten für das Gitter an einer bestehenden Wand,
Figuren 4, 4a; und 4b Draufsichten auf drei verschiedene Befestigungsarten für die Rohre, die
Figuren 5 und 5a in Vorderansicht und Schaubild einen Bauteil mit einem Klosett und Spülkasten, die
Figuren 6 und 6a in Vorder- und Seitenansicht einen Gitterteil mit einem Wandbidet,
Figur 7 ein Schaubild einer größeren Bauteileinheit mit mehreren Anschlüssen,
Figur 8 ein Schaubild eines Bauteiles für eine Reihenwaschanlage, und die
Figuren 9 und 10 einen Bauteil für eine ganze Wohneinheit im Grund- und Aufriß.

Das Traggerüst besteht in den Ausführungen nach allen Figuren aus einem flächenhaften oder Stabgitter 1, das aus lotrechten Stäben 6 und waagrechten Stäben 7 gebildet ist, die an ihren Kreuzungsstellen miteinander verschweißt sind. Die Dicke der Stäße 6 und 7 richtet sich nach den jeweiligen Gegebenheiten, z. B. nach der von dem Gitter 1 zu überspannenden Fläche, nach der Art und Anzahl der an ihm zu befestigenden sanitären Einrichtungen, wie Waschbecken, Boiler, Spülkasten u. dgl., nach den Befestigungsmöglichkeiten für das Gitter 1 etc. Auch die Größe der einzelnen Gittermaschenfelder 8 richtet sich im allgemeinen nach den zu erwartenden Belastungen. Als geeignet hat sich eine Größe des Maschenfeldes 8 von etwa 10-30 x 30-50 cm bei einer Stabstärke von 6 bis 9 mm erwiesen, da eine derartige Feldgröße einen genügenden Spielraum für eine Anordnung der Rohrauslässe ermöglicht. Die Feldgröße muß nicht über den gesamten Gitterbereich einheitlich sein, sondern kann nach Bedarf reihenmäßig und/oder zeilenmäßig variieren. Weiters können, gegebenenfalls kürzere, Verstärkungsstäbe 9 in das Gitter 1 eingezogen sein ; diese werden vor allem dort angebracht, wo sie auch gleichzeitig zur Anbringung der Halter für die sanitären Einrichtungen dienen.

Wie im einzelnen an Hand der Figuren noch näher beschrieben wird, sind die verschiedensten Möglichkeiten für die Anordnung eines erfindungsgemäß ausgebildeten Installationsbauteils gegeben. So kann das Gitter 1, wenn es als Raumteiler verwendet wird, mit einem oder mehreren Stehern 5 (Fig. 8) versehen sein, die z. B. bei Ausgestaltung des Raumes mit einem Betonboden dann in diesen eingegossen werden können. Diese Steher 5 ermöglichen es, daß das Gitter 1 freistehend aufstellbar ist. Es ist auch möglich, einem erfindungsgemäßen Installationsbauteil gleich die volle Größe der zu errichtenden Zwischenwand zu geben und erst nach Einbau des mit den Verrohrungen versehenen Gitters 1 die eigentliche Wand aufzurichten. Bei entsprechender Ausbildung des Gitters 1 kann die Raumteilung auch durch bloße beidseitige Verkleidung des Gitters 1 mittels Platten 4 (Fig. 1c) erfolgen, die in geeigneter Weise am Gitter befestigt werden.

Die Anbringung der verschiedenen Leitungen am Gitter 1 erfolgt im allgemeinen durch Schellen 20, die an den Gitterstäben 6 oder 7 angeschweißt sind (Fig. 1a, 1b, 1c). Die Verlegung der Rohre kann je nach den Einbaugegebenheiten auf einer Seitenfläche des Gitters 1 oder auch auf beiden Seitenflächen desselben erfolgen. Es ist hiebei möglich, die Auslässe der Leitungen auf der gleichen Seite vorzusehen, auf welcher sich die Rohre befinden, oder die Auslässe durch das Gitter 1 hindurch auf die andere Seite vorstehen zu lassen, so daß die sanitären Geräte dann dort angeordnet werden. Bei Verwendung des Gitters 1 als Zwischenwand ist es jedoch auch möglich, daran doppelseitig Auslässe vorzusehen, so daß dann in den beiden anschließenden Räumen, allenfalls spiegelbildlich, die sanitären Einrichtungen an der gleichen Wand angeordnet sind (Fig. 1c). Stärkere Leitungen, wie z. B. Teile der Hauptsteigleitungen 12, 13 oder Hauptablaufleitungen 15 (Fig. 6-10), können, sofern sie aus geeignetem und entsprechend dickwandigem Material bestehen, auch direkt mit den Stäben 6, 7 des Gitters 1 verschweißt werden. Ein beidseitiger Anschluß von sanitären Einrichtungen ist auch möglich, wenn das Gitter 1 auf einer Seite einer Wand 3 angeordnet ist und die für die andere Seite der Wand 3 bestimmten Anschlüsse für die Armaturen und die Abflußleitungsanschlüsse so vom Gitter 1 abstehend verlängert sind, daß sie durch Löcher in der Wand hindurchgesteckt werden können.

In Fig. 1 ist ein Installationsbauteil für eine einzelne (strichliert gezeichnete) Waschmuschel 30 dargestellt. Dabei ist angenommen, daß sich die Versorgungsleitungen, d. h. die über mehrere Stockwerke reichenden Steigleitungen für kaltes und warmes Wasser sowie die Ablaufleitungen in der Figur rechts neben der Endkante des Gitters 1 in der benachbarten Seitenwand befinden und dort mit den entsprechenden Anschlußstellen versehen sind ; das Gitter 1 reicht also bis zu dieser Seitenwand. Am Gitter 1 sind auf der einen Seitenfläche desselben mittels angeschweißter Rohrschellen 20 (Fig. 4b) die Kaltwasserleitung 10, die Warmwasserleitung 11 und die Abflußleitung 14 so angebracht, daß ihre einen Enden sich in Übereinstimmung mit den Anschlüssen an den Hauptsteigleitungen befinden und ihre anderen Enden die richtige Lage für die Anschlüsse zur Waschmuschel 30 und deren Armaturen 40 haben. In Fig. 1 ist eine Waschmuschel 30 mit Untertischanschluß für die Wasserzuführungen 10, 11 dargestellt. Im Stabgitter 1 sind in diejenigen Maschenfelder 8, innerhalb welcher die Befestigungen für die Waschmuschel 30 vorgesehen sind, zusätzliche Zusatzstäbe 9 eingeschweißt, die bei der gezeigten Ausführungsform zum Anbringen von Befestigungslaschen 21 dienen, welche die Befestigungsbolzen 22 für die Waschmuschel 30 tragen (Fig. 7). Das Gitter 1 ist bzw. dessen Stäbe 6 und 9 sind mittels Bügellaschen 50 und Schrauben 51 an bzw. in der Wand 3 befestigt (Fig. 3, 3a). Die Befestigungsstellen sind über das Gitter 1 verteilt angeordnet.

In Fig. 1a ist diejenige Ausführungsform gezeigt, bei welcher sich die Verrohrung und die Anschlüsse für die Waschmuschel 30 auf der der Mauer 2 abliegenden Seite des Gitters 1 befinden und das Gitter 1 direkt an der Mauer 2 anliegend mittels der Bügellaschen 50 und Schrauben 51 befestigt ist. Die Waschmuschel 30 ist in diesem Falle mittels der Befestigungslaschen 21 (Fig. 2) am Gitter 1 bzw. dessen Stäben 6, 9 befestigt, unter Anordnung von Abstandshaltern 23 auf den Bolzen 22.

Nach dem Anbringen der Installationsbaueinheit und dem Anschließen an die Hauptzufuhr-und -abiaufleitungen 12, 13, 15 können die Rohre 10, 11 und 14 durch Herstellen des entsprechenden Wandteiles eingemauert werden. Es kann jedoch ebensogut auch eine Abdeckplatte bzw. ein Paar Abdeckplatten 4 (Fig. 1c) mittels (nicht dargestellten) Abstandhaltern am Gitter 1, u. zw. an einer bzw. beiden Seitenflächen desselben, befestigt werden, welche nur die Auslässe der einzelnen Rohre 10, 11, 14 freilassen und durch welche hindurch dann die Muschel 30 nach Beendigung der Maurerarbeiten an den Befestigungslaschen 21 angeschraubt wird. Der Zwischenraum zwischen der Abdeckplatte 4 und der Mauer 2 bzw. zwischen dem Paar von Abdeckplatten 4 kann ausgegossen oder ausgeschäumt werden ; er kann auch allenfalls als freier Hohlraum belassen werden. Es kann, wenn nötig, ein zusätzlicher Abstandhalter für die Waschmuschei vorgesehen sein, der die Muschel an einer dritten Stelle gegenüber der Mauer 2 oder dem Gitter 1 abstützt.

In Fig. 1b ist eine Ausführungsform gezeigt, bei welcher sich die Verrohrung zwischen Gitter 1 und Mauer 2 befindet. In diesem Falle wird das Gitter 1 über Abstandhalter an der Mauer 2 befestigt. Weiters entfallen die Abstandhalter 23 an den Befestigungslaschen 21 für die Waschmuschel 30. Zum Abstützen an der Mauer 2 können an den Befestigungslaschen 21 nicht gezeigte Stützstege angeschweißt sein. Nach dem Einbau der Installationseinheit kann am Gitter 1 eine Abdeckplatte 4, wie bereits anhand der Fig.la beschrieben, angebracht und der Zwischenraum zwischen Gitter 1 und Mauer 2 ausgeschäumt oder ausgegossen werden.

Fig.lc zeigt eine Ausführungsform, bei welcher beidseits einer Wand je eine Waschmuschel 30 vorgesehen ist. Hiebei weist die Mauer bereits einen bei der Errichtung derselben ausgesparten Durchbruch in geeigneter Größe auf, der bis zu den Hauptanschlüssen 12, 13; 15, an der Seitenwand reicht. Das Gitter 1 weist eine solche Größe auf, daß es mit zumindest zwei seiner Randbereiche im Anschluß an den Mauerdurchbruch am Mauerwerk auf einer Seite desselben anliegt. In diesen Bereich wird das Gitter 1 mittels der Bügellaschen 50 und Schrauben 51 am Mauerwerk befestigt. Das Gitter 1 reicht bis zum Niveau der noch nicht fertiggestellten Bodenkonstruktion hinunter, so daß es dann im später fertiggestellten Boden verankert ist. Die Verrohrungen sind an dem Gitter 1 so angebracht, daß sie innerhalb der Wandstärke der Mauer zu liegen kommen. Die Rohranschlüsse für die Kalt-und Warmwasserzuleitungen 10 und 11 sind in diesem Falle für die beiden Waschmuscheln 30 überkreuzt, was leicht vorgesehen werden kann, da ja das Ablaufrohr 14 mehr als doppelte Dicke wie die Wasserleitungen 10, 11 aufweist.

Nach dem Einbau der Installationseinheit wird dann der Durchbruch in der Wand um die Rohre herum ausgemauert, ausgegossen oder ausgeschäumt. Das Gitter 1 kann bei Fertigstellung des Raumes mit unter Putz gelegt werden. Werden, wie dargestellt, Abdeckplatten 4 angeordnet, kann der Hohlraum zwischen ihnen auch frei bleiben.

Die Befestigung für die Porzellanteile der sanitären Einrichtungen ist in Fig. 2 dargestellt. In das Gitter 1 ist in entsprechendem Abstand neben einem normalen Längsstab 6 ein Verstärkungsstab 9 befestigt. An diesen beiden Stäben 6 und 9 ist eine Lasche 21 angebracht, bestehend aus zwei Platten 25, die umgebogene Ränder aufweisen, mit welchen sie die Stäbe 6 bzw. 9 randseitig übergreifen. Die Platten 25 werden von dem Außengewinde tragenden Bolzen 22 durchsetzt, auf den noch der Abstandshalter 23 aufgeschoben ist und der Beilagscheiben 26 und Muttern 27 trägt, um damit die Platten 25 bzw. die sanitären Einrichtungen, z. B. die Waschmuschel 30, festspannen zu können. Auf diese Weise ist eine Höhenverstellung an den Stäben 6 und 9 zum Ausrichten des Sanitärporzellans leicht möglich. Der Bolzen 22 steht neben dem Abstandhalter 23 soweit vor, daß er als Stehbolzen für die Anbringung des Sanitärporzellans, wie der Waschmuschel 30, eines Wandklosetts 31 (Fig. 5, 5a), eines Wandbidet 32 (Fig. 6, 6a) usw. verwendet werden kann. Zur Verminderung der Schallübertragung können die Stäbe 6 und 9 an der Befestigungsstelle der Doppellasche 21 mit einer Hülle aus Kunststoffmaterial umgeben sein.

Die Befestigung des Gitters 1 an der Mauer 2 kann, wie in den Fig. 3 und 3a gezeigt ist, über Bügellaschen 50, die mit einer Wandschraube 51 auf die Gitterstäbe 6 bzw. 9 angedrückt wird (Fig. 3) und die sich gegebenenfalls einseitig (Fig. 3a) an der Mauer anstützt, erfolgen. Soll das Gitter 1 im Abstand von der Mauer 2 angebracht werden, wie z. B. gemäß der Ausführungsform nach Fig. 1b, so wird eine Lasche vorgesehen, ähnlich wie in Fig. gezeigt, und die Wandschraube wird dann noch durch ein Abstandsrohr hindurchgesteckt. Es ist natürlich auch möglich, das Gitter 1 an an der Mauer 2 angebrachten Abstandhaltern zu befestigen.

In den Fig. 4 bis 4b sind verschiedene Befestigungsarten für die Rohre 10, 11, 14 gezeigt. In Fig. 4 ist eine Lasche 21 aus zwei Platten 25 dargestellt, welche an Gitterstäben 6 mittels Spannschrauben 28 befestigt ist. Diese Lasche, deren eine Platte 25' der Länge nach die andere Platte 25" überstehend überragt, trägt in ihrer Mitte eine angeschweißte Schelle 20 für das Ablaufrohr 14. In den beiden Endbereichen der längeren Platte 25' sind die Auslässe für die Kalt-und Warmwasserleitung 10 bzw. 11 angeordnet, bestehend aus Winkelstücken 10' bzw. 11', wobei in das eine (horizontale) Ende des Winkelstückes ein Verschlußbolzen 29 eingesetzt ist, der durch ein Loch in der Platte (4, Fig. 1c) hindurchgesteckt ist. Mittels eines Gewindebolzens 52 am Anschlußstück und einer Schraubenmutter 53 wird dieses Winkelstück 10', 11' an der längeren Platte 25" befestigt. Diese Rohrbefestigung ist für den Anschluß einer Waschmuschel 30 geeignet.

Bei einer Einzelanschlußbefestigung kann die in Fig. 4a gezeigte Ausführungsform verwendet werden. Hiebei besteht der Rohrauslaß, wie bei Fig. 4 beschrieben, aus einem an der längeren Platte 25" befestigten Anschlußwinkel 10'. Für die Platte 25" sind jedoch zwei Bügellenker 51 vorgesehen, mit welchen die Platte 25" an zwei nebeneinander liegenden Stäben 6 des Gitters 1 angeklemmt werden kann.

In Fig. 4b ist eine Befestigung für zwei im Abstand nebeneinander verlaufende Rohre, z. B. die Kalt- und die Warmwasserleitung 10, 11 an einem Gitterstab 6 gezeigt. Sie besteht aus einer Stegplatte 24, die an dem Stab 6 angeschweißt ist. Auf der Stegplatte 24 sind in entsprechendem Abstand die Rohrschellen 20 für die Leitungen 10, 11 angebracht. Derartige Befestigungen werden vor allem im Anschlußbereich der Installationseinheit an die Hauptsteig- und -ablaufleitungen 12, 13, 15 verwendet.

Auf die gleiche Weise sind auch Installationsbauteile mit anderen Sanitäreinrichtungen aufgebaut. So ist z. B. in den Fig. 5 und 5a eine Einheit mit einem Wandklosett gezeigt. Die Klosettmuschel 31 ist auf ähnliche Art wie das Waschbecken 30 in Fig. 1 am Gitter 1 befestigt. Zusätzlich ist gezeigt, wie auch ein flacher Spülkasten 32 mit seinem Fallrohr 33 hinter der Abdeckung 4 unsichtbar angeordnet werden kann. Der Spülkasten 32 ist ebenfalls am Gitter 1 angebracht.

In den Fig. 6 und 6a ist ein Gitterabschnitt 1 dargestellt, an welchem ein Wandbidet 34 mit seinen Armaturen 40 angebracht ist.

Wie schon angeführt, kann eine erfindungsgemäße Installationseinheit auch mehrere sanitäre Einrichtungen umfassen. Das kann bei entsprechender Ausgestaltung so weit gehen, daß die Einheit sämtliche Anschlüsse für eine komplette Wohneinheit umfaßt. So ist in Fig. 7 ein Schema für eine Installationseinheit dargestellt, bei welcher das Gitter 1 in seinem Verlauf im rechten Winkel abgebogen ist, so daß es längs zweier Seintenwände des Raumes verlauft ; in dieser Figur ist das Gitter 1 etwas aus dem rechten Winkel auseinandergeklappt dargestellt, um die Zeichnung übersichtlicher zu gestalten. Zu diesem Zweck sind auch nur die Kreuzungsstellen der Gitterstäbe 6 und 7 eingezeichnet. Zur besseren Stabilität ist das Gitter 1 an seinem oberen Rand mit einer Versteifung versehen, die im vorliegenden Falle aus einem mit dem Gitter 1 verschweißten waagrechten Randstab 70, aus an diesem Randstab waagrecht nach vorne abstehenden kurzen Leiterstäben 71 un einem außen an den Leiterstäben 71 angebrachten zweiten Randstab 72 besteht. Diese Verstärkung dient gleichzeitig zur Befestigung einer (nicht dargestellten) oberen Abdeckung, da ja die Installationseinheit nur etwa über die halbe Raumhöhe reicht.

An der im Bild rechten Seitenkante des Gitters 1 ist ein Abschnitt des Hauptabflußrohres 15 befestigt, welches nach dem Aufstellen mit den in den anderen Gebäudeetagen befindlichen Hauptrohrabschnitten zusammengeschlossen wird. In gleicher Weise sind am anderen Rand des Gitters 1 die Hauptsteigleitungsabschnitte 12 und 13 für das Kalt- und das Warmwasser befestigt, die ebenfalls mit den entsprechenden Rohrabschnitten in anderen Etagen zusammengeschlossen werden. Von den beiden Steigleitungen 12 und 13 zweigen die am Gitter 1 mittels Schellen 20 befestigten Kalt- und Warmwasserleitungen 10 und 11 ab. Kurz nach den Leitungsanschlüssen sind Absperrventile 17 eingebaut, um gegebenenfalls die Leitungen von der Steigleitung 12, 13 trennen zu können. Von der Kaltwasserleitung 10 zweigen Stichleitungen 10' und 10" zu einem an dem linken Wandteil des Gitters 1 vorgesehenen Wandanschluß für ein Waschbecken und zu einem auf dem rechten Gitterteil vorgesehenen Spülkasten für ein Klosett 31 ab. Von der Warmwasserleitung führt nur eine Stichleitung 11' zum Waschbeckenanschluß. Beide Leitungen 10 und 11 sind über das ganze Gitter 1 bis zu dessen rechtem Rand, an welchem sich der Hauptabflußrohrteil 15 befindet, durchgezogen und enden hinter diesem Rohrteil. Diese Leitungen dienen als Anschluß für eine weitere (rechts vom Rohr 15 in Fig. 7 liegende) Installationseinheit, welche z. B. die Leitungen für ein Bad oder eine Küche umfaßt. Die Befestigungen für die Waschmuschel und die Wandklosettmuschel bestehen aus länglichen Montageplatten 75, in welchen Langlöcher 76 vorgesehen sind. Die Platten 75 sind am Gitter 1 angeschweißt oder mittels Klemmlaschen befestigt. In die Langlöcher 76 werden bei der Montage des Sanitärporzellans Schrauben mit einem Stegankerkopf eingeführt, der nach dem Einführen quergestellt wird. Bei Verwendung von Wandkonsolen als Träger für die Porzellanteile können die Konsolen mit Einhängehaken versehen sein, welche dann den unteren Rand der Langlöcher 76 hintergreifen. Am unteren Randbereich des Gitters 1 ist die Abflußleitung 14 für das Waschbecken verlegt, die an den HauptabflußRohrteil 15 angeschlossen ist. Etwas darüber ist das getrennt zu diesem Abfiußrohrtei) 16 geführte Abflußrohr 14' für das Klosett verlegt. Der Hauptabflußrohrteil 15 kann für den Anschluß weiterer sanitärer Einrichtungen, die in Nebenräumen angeordnet sind, zusätzliche Anschlußstützen 77 aufweisen.

Die in Fig. 7 gezeigte Ausführungsform ist auch geeignet, vor Errichtung der Zwischenwände in einem Gebäude vorerst freistehend aufgestellt zu werden. Das Gitter 1 kann dann nach Aufziehen der Zwischenwände an denselben befestigt oder bei der Errichtung der Zwischenwände gleich mit eingegossen werden.

Wenn erforderlich, können auch Montagesteher 5 (Fig. 8) am Gitter 1 angeordnet werden, die entweder nach dem Hintermauern des Gitters 1 weggenommen oder auch z. B. bei Fertigstellung der Mauer mit eingegossen werden können. Zweckmäßig wird dabei der Montagesteher 5 bei der Ausbildung nach Fig. am vorerst frei im Raum stehenden rechten Ende des Gitters 1 angeordnet.

Die Fig.8 zeigt auch die Ausbildung des Installationsbauteiles für eine Reihenwaschanlage. Das Gitter 1 reicht etwa bis Brusthöhe. Zur besseren Standfestigkeit ist das Gitter 1, welches, um die Zeichnung nicht unübersichtlich zu machen, nur durch die Kreuzungsstellen der Gitterstäbe 6 und 7 angedeutet ist, an seinem unteren und oberen Rand je mit einer aus Randstäben 70, 72 und Leiterstäben 71 bestehenden Verstärkung versehen, wobei die Leiterstäbe 71 mit an den Gitterstäben angeschweißt sind. Am rechten Rand des Gitters 1 ist ein Rohrteil 15 der Hauptabflußleitung angebracht, an welchem im unteren Randbereich des Gitters 1 die Abflußleitung 14 mit ihren Zweigleitungen 14' für die einzelnen Waschbeckenanschlüsse angeschlossen ist. Links neben den Montagestehern 5 befinden sich am Gitter 1 die Zuleitungen 10, 11 für Kalt- und Warmwasser. Diese sind am Boden an die (nicht gezeigten) Hauptleitungen angeschlossen, wobei wieder Absperrventile 17 vorgesehen sind. Diese Leitungen 10, 11 sind im oberen Randbereich des Gitters 1 über seine ganze Breite verlegt und im Bereich des Hauptabfluß-Rohrteiles 15 gegebenenfalls mit Anschlüssen für eine weitere Baueinheit versehen. Von den Leitungen 10, 11 führen Stichleitungen 10', 11' zu den einzelnen Waschstellen. Als Befestiger für die Waschmuscheln sind Montageplatten 75 gezeigt, wie sie im Zusammenhang mit Fig. 7 bereits beschrieben wurden.

Der Montagesteher 5 kann je nach der beabsichtigten Ausführung entweder nach dem Einmauern des Gitters 1 entfernt werden oder z. B. bei der Installationsbaueinheit als doppelseitige Reihenwaschanlage auch als Verankerungssteher verbleiben. Zur besseren Verankerung kann in diesem Falle der Steher 5 bis unter die Fußleiste des Gitters hinunterreichen und in einer in der Unterbodenkonstruktion vorgesehenen Ausnehmung einbetoniert werden.

Das Gitter 1 wird vorzugsweise bereits vor Verlegung eines Estriches od. dgl. aufgestellt, so daß dann die untere Verstärkung 70, 71, 72 bei Fertigstellung des Raumes mit eingegossen wird.

In den Fig. 9 und 10 ist eine Installationseinheit für den Sanitärteil einer Wohnung gezeigt, wobei in diesem Falle die Verrohrungen auf beiden Seiten des Gitters 1 angeordnet sind. Das Gitter 1 reicht auf der Seite, wo die Küche angeordnet ist, von einer Seitenwand zur anderen und über die ganze Raumhöhe. Auf der anderen Seite des Gitters 1 sind zwei nebeneinanderliegende Räume, nämlich ein Badezimmer, mit Wanne 35 und Waschmuschel 30, und ein Klosettraum, mit Waschmuschel 30 und Klosettmuschel 31 mit Wandauslaß, vorgesehen. Die durchgehenden Hauptleitungen 12, 13 für das Kalt- und Warmwasser, allenfalls eine Zirkulationsleitung 13', sowie die durchgehende Hauptabflußleitung 15 befinden sich bei diesem Ausführungsbeispiel an den Seitenwänden des Gitters. Aus Fig. ist zu ersehen, daß sich die Abflußleitung 14 mit ihren Zweigleitungen 14' und die Hauptabflußleitung 15 auf der einen Seite des Gitters und die Hauptleitungen für das Kalt- und Warmwasser 12, 13 und 13' auf der anderen Seite derselben befinden.

Auf dieser anderen Seite ist auch der Auslaßanschluß 14" für die Spüle 36 durch das Gitter 1 durchgezogen. In Fig. 10 ist schematisch der zugehörige Verrohrungsplan eingezeichnet.

Wie aus den beschriebenen Ausführungsbeispielen, die im Rahmen der Erfindung noch weiterhin abgeändert werden können, ersichtlich, kann eine erfindungsgemäß ausgebildete Installationseinheit leicht an die verschiedensten Gegebenheiten angepaßt werden, wobei die Installationseinheit auch, außer den Wasser- und Abflußleitungen, Gasleitungsteile aufweisen kann, wie z. B. eine Zuleitung für Gas zu einem Gasherd 37 in Fig. 9. Selbstverständlich können an dem Gitter 1 auch die Befestigungen für Gasthermen angebracht werden und sämtliche Zu- und Ableitungen für dieselben. Es ist auch möglich, an dem Gitter 1 Teile von Leitungen gleich mitanzubringen, welche dann von dem Gitter 1 wegführen. So kann z. B. bei Ausgestaltung der Installationseinheit als Bauteil für eine Duschkabine ein Teil der Bodenabflußtung bereits am Gitter vorgesehen sein. Gegenüber den bisher bekannten vorgefertigten Installationsbaueinheiten ist bei der erfindungsgemäß aufgebauten Installationseinheit eine viel leichtere Anpassbarkeit an die jeweiligen baulichen Gegebenheiten und damit eine wesentliche Verringerung des Umfanges der im Gebäude selbst vorzunehmenden Installationsarbeiten gegeben.

## Patentansprüche

1. Vorgefertigter Installationsbauteil, bestehend aus einem Traggerüst, auf dem die benötigten Verrohrungen (10, 11, 14) und die Befestigungen wie Rohrschellen (20) und Stehbolzen für die anzubringenden sanitären Einrichtungen od. dgl. angebracht sind, dadurch gekennzeichnet, daß das Traggerüst aus einem selbsttragenden, eigensteifen Stabgitter (1, 6, 7) besteht, an dem die Befestigungen, für die Verrohrungen (10, 11, 14) und die Befestigungsteile (20-26, 75), für die sanitären Einrichtungen (30-32, 40) od. dgl., angebracht sind, wobei gegebenenfalls das Gitter (1, 6, 7) selbst ein Traggerüst für eine zu errichtende Wand (3) bildet oder mittels eigener Steher oder Träger (5, 12, 19, 25) freistehend aufstellbar ist.

2. Bauteil nach Anspruch 1, dadurch gekennzeichnet, daß als Steher oder Träger (12, 19, 15), wie an sich bekannt, ein Rohrabschnitt einer z. B. stockwerksweise durchgehenden Hauptversorgungsleitung, z. B. Steig- oder Fallstrang dient, an welchem, ein- oder beidseitig abstehend, das Stabgitter (1, 6, 7) angebracht ist (Fig. 7, 8).

3. Bauteil nach Anspruch 1 oder 2, dadurch gekennzeichnet, daß das Stabgitter (1, 6, 7) an seinen vertikalen Endbereichen mit einer zusätzlichen Abstützung, wie einem zusätzlichen Steher (5), versehen ist.

4. Bauteil nach Anspruch 2 oder 3, dadurch gekennzeichnet, daß zur zusätzlichen Versteifung das Stabgitter (1, 6, 7) längs einer seiner etwa waagrecht verlaufenden Seitenkanten an einer von dem einen Teil der Hauptsteigleitung (12, 13, 15) bildenden Rohrteil abzweigenden Rohrleitung (10, 11, 14) befestigt ist (Fig. 7, 8).

5. Bauteil nach Anspruch 1, dadurch gekennzeichnet, daß als Träger für das Stabgitter (1, 6, 7) ein selbst an einer Wand oder am Boden befestigter bzw. abgestützter, etwa waagrecht verlaufender Rohrabschnitt (10, 11, 14) einer Leitung dient.

6. Bauteil nach Anspruch 1, dadurch gekennzeichnet, daß als Steher bzw. Träger für das Stabgitter (1, 6, 7) an den beiden Seitenkanten desselben angeordnete Rohrteile (12, 13, 15), welche zumindest teilweise die Zu- oder Ableitung bilden, dienen.

7. Bauteil nach Anspruch 1, dadurch gekennzeichnet, daß das Stabgitter (1, 6, 7) als über den Montierbereich der Verrohrungen (10, 11, 14) und Befestigungsteile (21-26, 75) für die sanitären Einrichtungen (30-32, 40) hinausreichender, z. B. das Gittergerüst für eine ganze Wand bildender Bauteil ausgebildet ist (Fig. 10).

8. Bauteil nach einem der vorhergehenden Ansprüche, dadurch gekennzeichnet, daß er mindestens zwei im Winkel zueinander stehende Flächenteile aus dem Stabgitter (1, 6, 7) umfaßt, wodurch der Bauteil als längs mindestens zwei aneineinander anschließenden Wänden (1) aufstellbar oder mit zumindest einem seiner Flächenteile ein Gerüst für Raumunterteilung bildend, ausgestaltet ist (Fig.7).

9. Bauteil nach einem der vorhergehenden Ansprüche, dadurch gekennzeichnet, daß das Stabgitter (1, 6, 7) über Teilbereiche durch Einfügen zusätzlicher Drähte oder Stäbe (8, 9) oder durch Einfügung eines Gitterteiles mit verringerter Maschengröße, z. B. im Bereich der Befestigungsteile (21-26) für die sanitären Einrichtungen (30-32, 40), zusätzlich versteift ist.

10. Bauteil nach einem der vorhergehenden Ansprüche, dadurch gekennzeichnet, daß das Stabgitter (1, 6, 7) längs mindestens einer seiner Randkanten, z. B. durch Leiterelemente (70, 71, 72) am Randbereich des Gitters (1, 6, 7), zusätzlich versteift ist (Fig. 7, 8).

11. Bauteil nach Anspruch 1, dadurch gekennzeichnet, daß sämtliche Rohrteile der einzelnen Leitungen (10, 15) auf einer Seite des Stabgitters (1, 6, 7) angeordnet sind, wobei vorzugsweise das Gitter (1, 6, 7) mit allen von ihm getragenen Befestigungsteilen (21-26, 75) und Befestigungen (20) lösbar verbunden ist und alle diese lösbaren Verbindungen in einer parallel zur Ebene des Gitters liegenden Ebene angeordnet sind, sodaß das Gitter (1, 6, 7) als Montagebehelf, nach Verankerung der von ihm getragenen Teile am bzw. im Bauwerk, von diesen Teilen abnehmbar ist.

12. Bauteil nach Anspruch 1, dadurch gekennzeichnet, daß Rohrteile für die Leitungen (10-15) beidseits des Stabgitters (1, 6, 7) angeordnet sind, wobei vorzugsweise zwei in gleicher Höhe verlaufende, knapp nebeneinanderliegende Rohrleitungen (10-15) vorgesehen sind, zwischen weichen das Draht- oder Stabgitter (1, 6, 7) eingeschoben und befestigt ist und welche als Steher oder Träger für das Drahtgitter (1, 6, 7) aienen.

## Claims

1. A prefabricated structural unit for use in the installation of service lines, which unit consists of a carrying skeleton, on which the required pipes (10, 11, 14) and the fastening means, such as pipe clips (20) and studs, for the sanitary fixtures or the like, which are to be attached, are mounted, characterized in that the carrying skeleton consists of a self-supporting, inherently stiff grid of rods (1, 6, 7), to which the fastening means for the pipes (10, 11, 14) and the fasteners (20-26, 75) for the sanitary fixtures (30-32, 40) or the like are mounted, and, if desired, the grid (1, 6, 7) itself constitutes a carrying skeleton for a wall (3) that is to be erected or is adapted to be erected as a self-supporting structure by means of separate uprights or carriers (5, 12, 19, 25).

2. A structural unit according to claim 1, characterized in that an upright or carrier (12, 19, 15) consists in a manner known per se of a pipe section of a main supply line, which extends, e. g., through a plurality of storeys and consists, e. g., of a rising or downcoming pipe, and the grid of rods (1, 6, 7) is attached to said pipe section and protrudes therefrom on one side or both sides (Figures 7, 8).

3. A structural unit according to claim 1 or 2, characterized in that the grid of rods (1, 6, 7) is provided at its vertical end portions with an additional support, such as an additional upright (5).

4. A structural unit according to claim 2 or 3, characterized in that the grid of rods (1, 6, 7) is additionally stiffened in that it is secured along one of its approximately horizontally extending side edges to a pipeline (10, 11, 14), which branches from the pipe section which constitutes a part of the main rising pipeline (12, 13, 15) (Figures 7, 8).

5. A structural unit according to claim 1, characterized in that the carrier for the grid of rods (1, 6, 7) consists of an approximately horizontally extending pipe section (10, 11, 14) of a line, which pipe section is secured to and/or supported by a wall or the floor on ground.

6. A structural unit according to claim 1, characterized in that uprights and/or carriers for the grid of rods (1, 6, 7) consist of pipe sections (12, 13, 15), which extend at both side edges of said grid and which at least in part constitute a supply or return line.

7. A structural unit according to claim 1, characterized in that the grid of rods (1, 6, 7) consists of a structural component which extends beyond the region in which the pipes (10, 11, 14) and fasteners (21-26, 75) for the sanitary fixtures (30-32, 40) are attached and said component constitutes, e. g., the gridlike skeleton for an entire wall (Figure 10).

8. A structural unit according to any of the preceding claims, characterized in that it comprises at least two surface portions, which are formed by the grid of rods (1, 6, 7) and extend at an angle to each other so that the structural unit is adapted to be erected along at least two adjoining walls (1) or at least one of its surface portions is adapted to constitute a skeleton of a room-dividing element (Figure 7).

9. A structural unit according to any of the preceding claims, characterized in that portions of the grid of rods (1, 6, 7), e. g., adjacent to the fasteners (21-26) for the sanitary fixtures (30-32, 40) are additionally stiffened by an incorporation of additional wires or rods (8, 9) or by an incorporation of a grid portion having a smaller mesh size.

10. A structural unit according to any of the preceding claims, characterized in that the grid of rods (1, 6, 7) is additionally stiffened along one of its edges, e. g., by the provision of ladder elements (70, 71, 72) at the adge portion of the grid (1, 6, 7) (Figures 7, 8).

11. A structural unit according to claim 1, characterized in that all pipe sections of the several lines (10, 15) are provided on one side of the grid of rods (1, 6, 7), the grid (1, 6, 7) is preferably detachably connected to all fasteners (21-26, 75) and fastening means (20) carried by the grid, and all said detachable connections are disposed in a plane which is parallel to the plane of the grid so that the grid (1, 6, 7) constitutes an erection aid and is adapted to be removed from the parts carried by said grid when said parts have been anchored to and/or in the building.

12. A structural unit according to claim 1, characterized in that pipe sections for the lines (10 to 15) are disposed on both sides of the grid of rods (1, 6, 7), preferably two juxtaposed, closely spaced apart pipelines (10-15), which extend on the same level, are provided, the grid of wires or rods (1, 6, 7) has been inserted and secured between said pipelines, and said pipelines constitute uprights or carriers for the grid of wire (1, 6, 7).

## Revendications

1. Elément de construction préfabriqué se composant d'un cadre-support sur lequel sont placés les tubages (10, 11, 14) et les moyens de fixation tels que des colliers d'attache (20) et des entretoises pour les installations sanitaires à poser, caractérisé en ce que le cadre-support est un grillage à barreaux (1, 6, 7) sur lequel sont montés les moyens de fixation pour les tubages (10, 11, 14) et les parties de fixation (20-26, 75) pour les installations sanitaires (30-32, 40) ou similaire, le grillage (1, 6, 7) formant éventuellement par lui-même un cadre-support pour une paroi à ériger (3) ou restant libre, au moyen d'un appui propre ou d'un support (5, 12, 19, 25).

2. Elément de construction selon la revendication 1, caractérisé en ce qu'on utilise comme appui ou support (12,19,15), comme il est connu en soi, un segment de tuyau d'une canalisation principale continue d'alimentation sur plusieurs étages, par exemple un tronçon montant ou descendant, sur lequel est monté le grillage (1, 6, 7) qui s'étend sur l'un ou sur ses deux côtés.

3. Elément de construction selon la revendication 1 ou la revendication 2, caractérisé en ce que le grillage (1, 6, 7) est muni, dans sa région verticale terminale, d'un support supplémentaire, tel qu'un appui supplémentaire (5).

4. Elément de construction selon la revendication 2 ou la revendication 3, caractérisé en ce que, dans un but de renforcement supplémentaire, le grillage (1, 6, 7) est fixé le long de l'un de ses bords latéraux, horizontalement, sur une canalisation (10, 11, 14) (fig. 7, 8) dérivant de la partie de tuyau formant une partie de la canalisation montante principale (12, 13, 15).

5. Elément de construction selon la revendication 1, caractérisé en ce qu'on utilise comme support du grillage (1, 6, 7) un segment de tuyau (10, 11, 14) d'une canalisation, sensiblement horizontal, fixé ou reposant sur une paroi ou sur un mur.

6. Elément de construction selon la revendication 1, caractérisé en ce qu'on utilise, comme appui ou support du grillage (1, 6, 7), une partie de tuyau (12, 13, 15) disposée sur les deux bords latéraux de ce dernier, qui forme au moins partiellement la canalisation d'arrivée ou d'écoulement.

7. Elément de construction selon la revendication 1, caractérisé en ce que le grillage (1, 6, 7) dépasse la région de montage des tubages (10, 11, 14) et des parties de fixation (21-26, 75) des installations sanitaires (30-32, 40), par exemple qu'il constitue un support en grillage d'un élément de construction formant toute une paroi.

8. Elément de construction selon l'une quelconque des revendications précédentes, caractérisé en ce qu'il est formé d'au moins deux parties plates juxtaposées du grillage (1, 6, 7) formant un angle, l'élément étant placé le long d'au moins deux parois (1) associées l'une à l'autre ou formant par au moins l'une de ses parties plates un cadre pour une subdivision de la pièce (fig. 7).

9. Elément de construction selon l'une quelconque des revendications précédentes, caractérisé en ce que le grillage (1, 6, 7) est en outre renforcé sur certaines parties par insertion de fils métalliques ou de barreaux additionnels (8, 9) ou par introduction d'une partie de grillage avec des dimensions de maille inférieures, par exemple dans la région des parties de renforcement (21-26) pour les installations sanitaires (30-32, 40).

10. Elément de construction selon l'une quelconque des revendications précédentes, caractérisé en ce que le grillage (1, 6, 7) est en outre renforcé le long d'au moins l'un de ses bords, par exemple par des éléments d'échelle (70, 71, 72) sur le bord du grillage (1, 6, 7).

11. Elément de construction selon la revendication 1, caractérisé en ce que l'ensemble des barreaux de chaque échelle (10, 15) est disposé sur l'un des côtés du grillage (1, 6, 7), le grillage (1, 6, 7) étant de préférence relié de façon amovible avec toutes les parties de fixation (21-26, 75) qu'il porte et les moyens de fixation (20), ces liaisons amovibles étant disposées dans un plan parallèle au plan du grillage de sorte que le grillage (1, 6, 7), en tant qu'élément de montage provisoire, peut être retiré de ces parties après ancrage des parties qu'il-supporte sur ou dans la construction.

12. Elément de construction selon la revendication 1, caractérisé en ce que les éléments de tuyau pour les canalisations (10-15) sont disposés des deux côtés du grillage (1,6, 7), deux canalisations de même hauteur, très proches l'une de l'autre, étant prévues entre lesquelles le grillage (1, 6, 7) est introduit et fixé, ces canalisations servant d'appui ou de support pour le grillage (1, 6, 7).
